# EUROPÄISCHE PATENTSCHRIFT

(11) **EP 1 285 621 B1**
(45) Veröffentlichungstag und Bekanntmachung des Hinweises auf die Patenterteilung: **02.01.2008**
(21) Anmeldenummer: 02015763.2
(22) Anmeldetag: 15.07.2002
(51) Int. Cl.: A47K 3/28, B05B 1/18, B05B 15/06

(54) **Brausekopf, insbesondere Kopf einer Seitenbrause**
Shower head, especially for a side shower
Pomme de douche, en particulier pour une douche latérale

(30) Priorität: 23.08.2001 DE 10141296
(43) Veröffentlichungstag der Anmeldung: 26.02.2003
(73) Patentinhaber: HANSA METALLWERKE AG, 70567 Stuttgart (DE)
(72) Erfinder: Lutscher, Michael, 70597 Stuttgart (DE)
(74) Vertreter: Ostertag, Ulrich

(56) Entgegenhaltungen:
- GB-A- 2 311 576

## Beschreibung

Die Erfindung betrifft eine Brausekopf nach dem Oberbegriff des Patentanspruchs 1.

Brauseköpfe sind in unterschiedlichster Art vom Markt her bekannt; sie besitzen im allgemeinen ein einteiliges Gehäuse; wo ausnahmsweise das Gehäuse mehrteilig ausgebildet ist, dient diese Mehrteiligkeit dazu, bestimmte Elemente, so etwa einen in seiner Richtung verstellbaren Düseneinsatz, entnehmen bzw. fixieren zu können.

Die Befestigung derartiger Brauseköpfe an der gebäudeseitigen Wasserzuführleitung geschieht bisher auf zwei unterschiedliche Arten: Bei der ersten Art wird der als Hohlbuchse ausgebildete Anschlußnippel des Gehäuses einfach in axialer Richtung auf einen überstehenden Steckabschnitt der gebäudeseitigen Wasserzuführleitung aufgeschoben und dort mit Hilfe einer Madenschraube gesichert. Diese Befestigungsart eignet sich insbesondere auch für nichtrotationssymmetrische Brauseköpfe, bei denen also die Winkelstellung gegenüber der Wasserzuführleitung nicht gleichgültig ist. Bei der zweiten Befestigungsart ist der Anschlußnippel mit einem Außengewinde versehen und wird, hanfgedichtet, in ein komplementäres Innengewinde am Ende der gebäudeseitigen Wasserzuführleitung eingedreht. In beiden Fällen weist das Gehäuse des Brausekopfes einen an die Gebäudewand anlegbaren, die Anschlußstelle zur Wasserzuführleitung rosettenartig verbergenden Bereich auf.

Beide oben geschilderten Befestigungsarten setzen die Fachkunde eines Fachmannes voraus und sind zudem verhältnismäßig zeitraubend. Das Abnehmen des Brausekopfes z.B. zu Reinigungs- oder Wartungszwecken oder, um ihn gegen eine andere Art von Brausekopf auszutauschen, kann daher nicht rasch auch von einem Laien duchgeführt werden.

Ein Brausekopf der eingangs genannten Art ist aus der GB 2 311 576 A bekannt geworden. Dort wird eine Halterung mittels einer Gewindehülse auf eine gebäudeseitige Wasserzuführleitung geschraubt und an einer genau zu ermittelnden Stelle festgelegt und ggf. über Schrauben mit der Wand verbunden. Die Halterung weist bajonettartige Ausnehmungen auf, in welche komplementär ausgebildete Vorsprünge eines Haltearms eingreifen, welcher den Brausekopf trägt. Dadurch kann der Brausekopf auch von einem Laien ohne Werkzeug montiert und demontiert oder durch einen anderen Brausekopf ersetzt werden. Der Haltearm ist von einer Abdeckung umgeben, welche zur Gebäudewand hin aufgeweitet ist, die Halterung von außen umgreift und so die Bajonettverbindung abdeckt. Das wandseitige Ende der Abdeckung bildet zugleich den Anschluss an die Wand; hier kann gegebenenfalls Wasser zwischen wand und Abdeckung eindringen, falls die Abdeckung nicht ganz zur Wand reicht. Wenn der Brausekopf durch einen anderen Brausekopf ersetzt werden soll, der eine etas längere Abdeckung aufweist, gelingt die Montage unter Umständen nur dem Fachmann, der die Halterung von der Wasserzuführleitung zunächst löst und an einer anderen Stelle wieder festlegt.

Aufgabe der vorliegenden Erfindung ist es, einen Brausekopf der eingangs genannten Art so auszugestalten, daß nach einer anfänglichen, vom Fachmann durchzuführenden Installation alle Wartungs- und sonstigen Arbeiten auch von einem Nichtfachmann in kurzer Zeit durchgeführt werden können.

Diese Aufgabe wird erfindungsgemäß durch einen Brausekopf mit den Merkmalen des Patentanspruchs 1 gelöst.

Der Brausekopf ist somit zweigeteilt, nämlich in ein Anschlußelement, das nach einer Erstinstallation, die durch den Fachmann durchzuführen ist, in Verbindung mit der Wasserzuführleitung an der Gebäudewand verbleibt, und einen Kopfteil, in dem die eigentliche Brausefunktion realisiert ist. Das Anschlußelement kann ein standardisiertes, für verschiedene Arten von Kopfteilen, die sich funktionsmäßig unterscheiden, einheitliches Bauelement sein. Wassermäßig verbunden sind Anschlußelement und Kopfteil über zusätzliche, komplementäre Wasserüberleitungseinrichtungen, die ineinander steckbar sind. Nach Öffnen des Schnellverschlusses kann also der zum Kopfteil gehörige Teil der Wasserüberleitungseinrichtungen einfach aus dem zum Anschlußelement gehörenden Teil der Wasserüberleitungseinrichtungen herausgezogen werden; das Kopfteil ist dann vom Anschlußelement getrennt und kann gegebenenfalls gewartet werden. Umgekehrt kann das gewartete Kopfteil oder auch ein anderes, sich funktionsmäßig unterscheidendes Kopfteil an dem Anschlußelement einfach dadurch befestigt werden, daß sein Teil der Wasserüberleitungseinrichtungen in das dem Anschlußelement zugehörige Teil der Wasserüberleitungseinrichtungen eingesteckt und sodann der Schnellverschluß geschlossen wird. All dies kann vom Laien in kurzer Zeit durchgeführt werden.

Der Schnellverschluß ist dabei als Bajonettverschluß ausgebildet. Die Funktionsweise eines derartigen Bajonettverschlusses ist auch technisch weniger vorgebildeten Personen bekannt und daher leicht zu erklären.

Am Anschlußelement ist ein zylindrisches Verbindungskragen vorgesehen, der zwei in einer radialen Richtung überstehende Halterippen und zwei zwischen diesen liegende Einführungsöffnungen aufweist, wobei der Kopfteil komplementär hierzu zwei in entgegengesetzter Richtung radial überstehende Halterippen und zwei zwischen diesen liegende Einführungsöffnungen aufweist. Diese Halterippen, die auf einem, den Wasserströmungsweg umgebenden Radius liegen, bilden eine besonders stabile Art eines Bajonettverschlusses. Sie lassen sich problemlos spritztechnisch herstellen.

Erfindungsgemäß weist das Anschlußelement eine an die Gebäudewand anlegbare Anschlußplatte auf, welche einen größeren Durchmesser aufweist als der Kragen samt Halterippen, wobei die Halterippen des Kopfteiles an einem schalenartigen, zum Anschlußelement hin offenen Verbindungsteil angeordnet sind, dessen Außendurchmesser dem Außendurchmesser der Anschlußplatte des Anschlußelements entspricht. Ist das Kopfteil an dem Anschlußelement befestigt, so bilden dadurch die Anschlußplatte des Anschlußelementes und das schalenartige Verbindungsteil des Kopfteiles eine geschlossene, hohle, den Bajonettverschluß verbergende Rosette, welche gleichzeitig die Anschlußstelle in der Gebäudewand verdeckt.

Bei einer bevorzugten Ausführungsform der Erfindung ist ein Anschlag vorgesehen, der die Verdrehbarkeit des Kopfteils gegenüber dem Anschlußelement in einer Drehrichtung begrenzt. Die Funktionsposition des Kopfteiles ist in diesem Falle also dann zuverlässig erreicht, wenn das Kopfteil sich gegenüber dem Anschlußelement nicht mehr weiter verdrehen läßt.

Die Wasserüberleitungseinrichtungen können einen zylindrischen Anschlußnippel an einem der beiden Teile und eine komplementäre zylindrische Bohrung im anderen der beiden Teile umfassen. Die Rotationssymmetrie der wasserüberleitungseinrichtungen ist deshalb wichtig, weil ja bei einer Bajonettverbindung zwischen Anschlußelement und Kopfteil letzteres eine Drehbewegung ausführen können muß.

Wenn die Wasserdurchtrittsöffnung im Anschlußelement einen im Querschnitt unrunden Bereich besitzt, läßt sich letzterer beim Befestigen des Anschlußelementes auf dem äußeren Ende der Wasserzuführleitung als Ansatzpunkt für ein Werkzeug verwenden.

Ein Ausführungsbeispiel der Erfindung wird nachfolgend anhand der Zeichnung näher erläutert; es zeigen
- Figur 1:: eine perspektivische Ansicht des Anschlußele-mentes und des Kopfteiles eines Seitenbrause-Kopfes in voneinander getrenntem Zustand;
- Figur 2:: eine perspektivische Ansicht, ähnlich der Figur 1, jedoch aus einer anderen Richtung gesehen;
- Figur 3:: perspektivisch den fertigmontierte Seitenbrause-Kopf.

Der in der Zeichnung dargestellte Seitenbrause-Kopf umfaßt ein Anschlußelement 1 sowie ein Kopfteil 2.

Das Anschlußelement 1 ist ein einstückiges Teil mit einem Gewinde-Anschlußnippel 3, einer Anschlußplatte 4 und einem zylindrischen Verbindungskragen 5. An den Verbindungskragen 5 sind, diametral gegenüberliegend, zwei Halterippen 6, 7 angeformt, zwischen denen Einführungsöffnungen 8, 9 verbleiben. Zwischen den Halterippen 6, 7 und der Anschlußplatte 4 liegen Haltenuten 10, 11. Die Haltenuten 10, 11 sind an einem Ende durch eine Abschlußwand 12 verschlossen. Ihre Breite verringert sich von einem zum anderen Ende dadurch, daß die die Haltenuten 10, 11 begrenzende Seitenfläche der Halterippen 6, 7 schraubenartig verläuft.

Das gesamte Anschlußelement 1 wird von einer Wasserdurchtrittsbohrung 13 durchsetzt, die an dem in der Zeichnung rechten Ende mit einem zylindrischen Bereich beginnt und an dem in der Zeichnung linken Ende, also am freien Ende des Gewinde-Anschlußnippels 3, eine Mehrkantöffnung 14 aufweist.

Das Kopfteil 2 des Seitenbrause-Kopfes besitzt ein sich trichterförmig erweiterendes Gehäuse 15, an dessen Stirnseite ein Brauseboden 16 mit einer Vielzahl von Wasserdüsen 17 in bekannter Weise angebracht ist.

Koaxial an das Gehäuse 15 ist ein zylindrischer Anschlußnippel 18 angesetzt, der an seiner Umfangsfläche eine Dichtung 19 trägt. Der Durchmesser des Anschlußnippels 18 entspricht dem Durchmesser der Wasserdurchtrittsbohrung 13 des Anschlußelementes 1 in deren zylindrischem Bereich.

Koaxial zum Anschlußnippel 18 ist ein schalenartiges Verbindungsteil 20 vorgesehen, das sich in den Figuren 1 und 2 nach links, also in Richtung auf das Anschlußelement 1, öffnet. An seinem freien Rand trägt das Verbindungselement 20 zwei radial nach innen ragende Halterippen 21, 22, zwischen denen Einführungsöffnungen 23, 24 verbleiben. Der Winkel, über den sich die Halterippen 21, 22 des Kopfteiles 2 erstrecken, ist etwas kleiner als die Winkelerstreckung der Einführungsöffnungen 8, 9 des Anschlußelementes 1; der Winkel, über den sich die Einführungsöffnungen 23, 24 des Kopfteiles 2 erstrecken, ist andererseits etwas kleiner als die Winkelerstreckung der Halterippen 6, 7 des Anschlußelementes 1.

Der in den Figuren 1 und 2 dargestellte und oben beschriebene Seitenbrause-Kopf wird wie folgt montiert:

Zunächst wird das Anschlußelement 1 an der Wand einer Brausekabine angebracht und mit der Wasserzuführleitung verbunden. Hierzu wird sein Gewinde-Anschlußnippel 3 mit Hilfe des dort befindlichen Außengewindes ggfs. unter Hanfabdichtung in ein entsprechendes komplementäres Gewinde der Wasserzuführleitung eingedreht. Dabei wird ein geeignetes Werkzeug durch die Wasserdurchtrittsbohrung 13 des Anschlußelementes 1 bis in deren Mehrkantausnehmung 14 eingeführt. Die der Gebäudewand zugekehrte Fläche der Anschlußplatte 4 legt sich dabei rosettenartig über die Anschlußstelle.

In einem zweiten Schritt wird der Anschlußnippel 18 des Kopfteiles 2 von außen her in die Wasserdurchtrittsbohrung 13 des Anschlußelementes 1 eingeführt; die Dichtung 19 kommt dabei an der Mantelfläche dieser Wasserdurchtrittsbohrung 13 zu liegen und dichtet das Anschlußelement 1 gegen das Kopfteil 2 ab. Die Halterippen 6, 7 werden bei dieser Axialbewegung des Kopfteiles 2 durch die Einführungsöffnungen 23, 24 des Kopfteiles 2 hindurchgeführt; gleichzeitig treten die Halterippen 21, 22 des Kopfteiles 2 durch die Einführungsöffnungen 8, 9 des Anschlußelementes 1 hindurch. Mit einer abschließenden Verdrehung wandern die Halterippen 21, 22 des Kopfteiles 2 in die Haltenuten 10, 11 hinter den Halterippen 6, 7, bis sie an den Abschlußwänden 12 dieser Haltenuten 10, 11 anstoßen. Aufgrund der Schraubenform der einen Begrenzungswand der Haltenuten 10, 11 wird dabei das Kopfteil 2 gegen das Anschlußelement 1 gezogen.

Die Halterippen 6, 7 des Anschlußelementes 1 und die Halterippen 21, 22 des Kopfteiles 2 bilden also zusammen mit den jeweiligen Einführungsöffnungen 8, 9 bzw. 23, 24 eine Art Bajonettverschluß.

Figur 3 zeigt den Zustand, in dem Anschlußelement 1 und Kopfteil 2 in der geschilderten Weise aneinander befestigt sind, jedoch ohne Gebäudewand und ohne Wasserzuführleitung. Man erkennt, daß sich die Anschlußplatte 4 des Anschlußelements 1 und das schalenförmige Verbindungsteil 20 des Kopfteiles 2, welche die gleiche, kreisrunde Außenkontur aufweisen, optisch zu einer Art Rosette ergänzen, welche über der Anschlußstelle in der Gebäudewand liegt.

Soll das Kopfteil 2 gereinigt oder durch eine andere Art ersetzt werden, so genügt es, ihn dieses zunächst durch eine Drehung und sodann durch eine Axialbewegung von dem Anschlußelement 1 abzunehmen. Das gereinigte Kopfteil 2 oder eine andere Art Kopfteil 2 wird dann in umgekehrter Weise, wie oben schon geschildert, wieder aufgesetzt. Diese Arbeiten können von jedem Laien in sehr kurzer Zeit durchgeführt werden.

## Patentansprüche

1. Brausekopf mit einem Gehäuse (15), in dessen Stirnseite
mindestens eine Wasserdüse angeordnet ist, und mit einem Anschlußnippel (3), der mit einer gebäudeseitigen Wasserzuführleitung verbindbar ist,
wobei
der Brausekopf in ein Anschlußelement (1) und in ein Kopfteil (2) unterteilt ist, die durch einen als Bajonettverschluß ausgebildeten Schnellverschluß (6, 7, 8, 9, 21, 22, 23, 24) lösbar aneinander befestigt sind und über komplementäre, ineinander steckbare Wasserüberleitungseinrichtungen (13, 14, 18, 19) miteinander verbunden sind;
am Anschlußelement (1) ein zylindrischer Verbindungskragen (5) vorgesehen ist, der zwei in einer radialen Richtung vorstehende Halterippen (6, 7) und zwei zwischen diesen liegende Einführungsöffnungen (8, 9) aufweist;
das Kopfteil (2) komplementär hierzu zwei in entgegengesetzter Richtung radial überstehende Halterippen (21, 22) und zwei zwischen diesen liegende Einführungsöffnungen (23, 24) aufweist;
**dadurch gekennzeichnet, daß**
das Anschlußelement (1) eine an die Gebäudewand anlegbare Anschlußplatte (4) aufweist, welche einen größeren Durchmesser aufweist als der Kragen (5) samt Halterippen (6, 7); und
die Halterippen (21, 22) des Kopfteils (2) an einem schalenartigen, zum Anschlußelement (1) hin offenen Verbindungsteil (20) angeordnet sind, dessen Außendurchmesser gleich dem Außendurchmesser der Anschlußplatte (4) des Anschlußelements (1) ist.

2. Brausekopf nach Anspruch 1, **dadurch gekennzeichnet,**
**daß** ein Anschlag (12) vorgesehen ist, der die Verdrehbarkeit des Kopfteils (2) gegenüber dem Anschlußelement (1) in einer Drehrichtung begrenzt.

3. Brausekopf nach Anspruch 1 oder 2, **dadurch gekennzeichnet, daß** die Wasserüberleitungseinrichtungen (13, 14, 18, 19) einen zylindrischen Anschlußnippel (18) an einem (2) der beiden Teile (1, 2) und eine komplementäre zylindrische Bohrung (13) im anderen (1) der beiden Teile (1, 2) umfassen.

4. Brausekopf nach einem der vorhergehenden Ansprüche,
**dadurch gekennzeichnet, daß** die Wasserdurchtrittsbohrung (13) des Anschlußelements (1) einen im Querschnitt unrunden Bereich (14) besitzt.

5. Brausekopf nach eienm der vorhergehenden Ansprüche,
**dadurch gekennzeichnet, daß** es sich um den Kopf einer Seitenbrause handelt.

## Claims

1. Sprinkler head having a housing (15) in the front end of which at least one water nozzle is disposed, and having a connecting nipple (3) which can be connected to a water supply line on the building,
wherein
the sprinkler head is subdivided into a connecting element (1) and a head part (2) which are fastened to one another in a detachable manner by a quick-action closure (6, 7, 8, 9, 21, 22, 23, 24) constructed as a bayonet closure and are connected to one another via complementary water-conducting arrangements (13, 14, 18, 19) which can be plugged into one another;
a cylindrical connecting collar (5), which has two retaining ribs (6, 7) which project in a radial direction and two introducing apertures (8, 9) which lie between them, is provided on the connecting element (1); and
the head part (2) has, in a manner complementary hereto, two retaining ribs (21, 22) which project radially in the opposite direction and two introducing apertures (23, 24) which lie between them;
**characterised in that**
the connecting element (1) has a connecting plate (4) which can be joined onto the wall of the building and which has a larger diameter than the collar (5) including the retaining ribs (6, 7); and
the retaining ribs (21, 22) of the head part (2) are disposed on a dish-like connecting part (20) which is open towards the connecting element (1) and whose external diameter is the same as the external diameter of the connecting plate (4) of the connecting element (1).

2. Sprinkler head according to claim 1, **characterised in that** a stop (12) is provided which limits the twistability of the head part (2) in relation to the connecting element (1) in one direction of rotation.

3. Sprinkler head according to claim 1 or 2, **characterised in that** the water-conducting arrangements (13, 14, 18, 19) comprise a cylindrical connecting nipple (18) on one (2) of the two parts (1, 2) and a complementary cylindrical bore (13) in the other (1) of the two parts (1, 2).

4. Sprinkler head according to one of the preceding claims, **characterised in that** the water transit bore (13) in the connecting element (1) possesses a region (14) which is non-circular in cross-section.

5. Sprinkler head according to one of the preceding claims, **characterised in that** it is the head of a lateral sprinkler.

## Revendications

1. Pomme de douche comprenant un boîtier (15) dans le côté avant duquel au moins une buse à eau est disposée et un manchon de raccordement (3) qui peut être relié à une conduite d'arrivée d'eau côté bâtiment,
la pomme de douche étant divisée en un élément de raccordement (1) et en une pièce de tête (2) qui sont fixés l'un sur l'autre de manière amovible par une fermeture rapide (6, 7, 8, 9, 21, 22, 23, 24) formée comme une fermeture à baïonnette et reliés entre eux par des dispositifs de transfert d'eau (13, 14, 18, 19) complémentaires enfichables les uns dans les autres ;
un collet de liaison cylindrique (5) étant prévu sur l'élément de raccordement (1), lequel présente deux nervures de retenue (6, 7) faisant saillie dans une direction radiale et deux ouvertures d'introduction (8, 9) placées entre celles-ci ;
la pièce de tête (2) comprenant deux nervures de retenue (21, 22) complémentaires à celles-ci, dépassant radialement dans la direction opposée et deux ouvertures d'introduction (23, 24) placées entre celles-ci ;
**caractérisée en ce que**
l'élément de raccordement (1) présente une plaque de raccordement (4) pouvant être placée sur la paroi du bâtiment, laquelle présente un diamètre supérieur au collet (5) y compris les nervures de retenue (6, 7) ; et
les nervures de retenue (21, 22) de la pièce de tête (2) sont disposées sur une pièce de liaison (20) en forme de coque ouverte en direction de l'élément de raccordement (1), dont le diamètre extérieur est égal au diamètre extérieur de la plaque de raccordement (4) de l'élément de raccordement (1).

2. Pomme de douche selon la revendication 1, **caractérisée en ce qu'**une butée (12) est prévue qui limite la capacité à tourner de la pièce de tête (2) par rapport à l'élément de raccordement (1) dans un sens de rotation.

3. Pomme de douche selon la revendication 1 ou 2, **caractérisée en ce que** les dispositifs de transfert d'eau (13, 14, 18, 19) comprennent un manchon de raccordement cylindrique (18) sur l'une (2) des deux pièces (1, 2) et un alésage cylindrique complémentaire (13) dans l'autre (1) des deux pièces (1, 2).

4. Pomme de douche selon l'une quelconque des revendications précédentes, **caractérisée en ce que** l'alésage de passage de l'eau (13) de l'élément de raccordement (1) possède une zone (14) non ronde en section.

5. Pomme de douche selon l'une quelconque des revendications précédentes, **caractérisée en ce qu'**il s'agit de la tête d'une douche latérale.
